# FASCICULE DE BREVET EUROPEEN

(11) **EP 4 653 750 B1**
(45) Date de publication et mention de la délivrance du brevet: **24.06.2026**
(21) Numéro de dépôt: 24177494.2
(22) Date de dépôt: 22.05.2024
(51) Int. Cl.: F17C 1/00

(54) **SYSTÈME POUR SUSPENDRE AU MOINS UNE COLONNE TUBULAIRE ET PROCÉDÉ D'ASSEMBLAGE D'UN TEL SYSTÈME**
SYSTEM ZUM AUFHÄNGEN MINDESTENS EINER ROHRSÄULE UND VERFAHREN ZUM ZUSAMMENBAU EINES SOLCHEN SYSTEMS
SYSTEM FOR SUSPENDING AT LEAST ONE TUBULAR COLUMN AND METHOD FOR ASSEMBLING SUCH A SYSTEM

(43) Date de publication de la demande: 26.11.2025
(73) Titulaire: Vallourec Oil and Gas France, 59620 Aulnoye-Aymeries (FR)
(72) Inventeur: BRODIE, Alastair, Aberdeenshire AB34 5HH (GB)
(74) Mandataire: Mbacke, Mactar

(56) Documents cités:
- WO-A1-2023/209079
- US-A- 5 333 465
- US-A1- 2011 274 492
- US-A1- 2017 146 156
- US-A1- 2020 132 250

## Description

### Domaine technique

L'invention se rapporte au domaine des systèmes pour suspendre une colonne tubulaire. En particulier, l'invention concerne les systèmes pour suspendre au moins une colonne tubulaire dans une installation de stockage souterrain de fluide. Une installation de stockage souterrain de fluide peut être une installation de stockage souterrain de gaz, par exemple d'hydrogène et/ou d'oxygène. Une telle installation peut être une installation de stockage souterrain de fluide à hautes pressions. On entend par « hautes pressions », des pressions supérieures à 100 bar, en particulier des pressions pouvant être comprises entre 100 bar à 1200 bar, et plus particulièrement entre 200 bar et 500 bar.

Un système selon l'invention peut également être utilisé pour suspendre une colonne tubulaire dans un puits de pétrole ou de gaz, ou dans un puits géothermique.

L'invention se rapporte également à un procédé d'assemblage d'un tel système.

### Arrière-plan technologique

L'une des technologies permettant de réduire l'empreinte carbone des industries est d'utiliser l'hydrogène généré par l'électrolyse de l'eau. L'hydrogène ainsi produit doit être comprimé et stocké afin de pouvoir ensuite être utilisé à la demande pour alimenter des véhicules motorisés, tels que des camions ou des voitures, ou pour alimenter le réseau électrique, notamment lors des pics de consommation. Dans ce cas, pour alimenter un réseau électrique, l'hydrogène pourra alimenter soit une turbine, soit des piles à combustible à hydrogène. Quant à l'oxygène qui est le second produit de l'électrolyse de l'eau, il peut être intéressant de le stocker pour son utilisation dans un domaine tel que l'agriculture ou à des fins médicales.

Certains gaz, comme l'hydrogène, sont connus pour être des gaz difficiles à confiner. Leur faible densité nécessite un stockage à haute pression, et leurs molécules de petite taille ainsi que leur faible viscosité rend leur stockage propice aux fuites. Par conséquent, ils doivent être stockés dans un système de stockage parfaitement étanche, tout en répondant à des normes strictes de sécurité.

De tels systèmes de stockage de fluides sont généralement installés à des profondeurs comprises entre 10 mètres et 50 mètres. Ces systèmes de stockage peuvent être installés dans des terrains de différentes natures géologiques, par exemple des roches solides telles que le granite ou le basalte, ou tout autre type de structure géologique souterraine.

A cet égard, l'art antérieur décrit dans la demande de brevet WO2023209079 un système de stockage souterrain pour le stockage de fluide. Le système comprend un évidement aménagé dans un terrain, une structure de support qui comprend au moins une ouverture, un élément d'assemblage inséré dans l'ouverture de la structure de support, et au moins un réservoir. Le réservoir est une colonne tubulaire de stockage qui présente une extrémité inférieure fermée par un premier moyen de fermeture, et une extrémité supérieure fermée par un deuxième moyen de fermeture. L'extrémité supérieure du réservoir est assemblée à la structure de support par l'intermédiaire de l'élément d'assemblage de sorte que le réservoir est suspendu à l'intérieur de l'évidement et qu'un jeu axial apte à absorber une dilatation thermique axiale dudit réservoir subsiste entre le premier moyen de fermeture et le fond de l'évidement. Le nombre de colonnes pouvant être suspendues dans un tel dispositif peut être optimisé. En effet, afin de suspendre davantage de colonnes dans un système de ce type, il est nécessaire d'augmenter les dimensions du système, ce qui implique d'augmenter la taille de la structure de support pour y intégrer un plus grand nombre d'ouvertures permettant de suspendre un plus grand nombre de colonnes de stockage. Il est alors nécessaire d'adapter les dimensions de l'évidement en conséquence. Ces modifications d'échelle entrainent non seulement des coûts supplémentaires, mais posent également des défis en matière de génie civil, notamment en ce qui concerne la faisabilité et la sécurité des installations, en particulier pour l'élément d'assemblage et la structure de support. En effet, un élément d'assemblage tel que décrit dans la demande de brevet WO2023209079 est obtenu par usinage d'une barre métallique pleine jusqu'à l'obtention de la forme finale souhaitée, à savoir : une pièce métallique tubulaire, de section circulaire, qui comprend un corps tubulaire présentant des extrémité filetées, et une collerette. La fabrication d'une telle pièce est complexe et coûteuse car elle implique l'utilisation d'une grande quantité d'acier pour la pièce de départ, puis le retrait d'un grande quantité d'acier pour obtenir la forme finale avec une collerette. Le coût de production d'un tel élément d'assemblage est donc élevé, notamment en raison du coût en matériau. Par conséquent, le poids, l'encombrement et le coût d'obtention d'un tel élément d'assemblage peuvent être optimisés. Par ailleurs, il peut être contraignant et coûteux d'augmenter les dimensions d'une structure de support telle que celle décrite dans la demande de brevet WO2023209079. Par conséquent, une telle structure de support peut également être optimisée. Afin de s'adapter à la demande croissante du marché, comme c'est le cas de la demande en matière de stockage d'hydrogène, il est nécessaire de pouvoir augmenter le nombre de colonnes de stockage d'un tel système, notamment pour stocker des quantités de fluide bien plus importantes ou pour stocker une plus grande variété de fluides à des pressions différentes.

### Résumé

Afin de pallier les inconvénients présentés ci-dessus, une première idée à la base de l'invention est d'augmenter la compacité d'un système de stockage souterrain de fluide, tels que des gaz. Une deuxième idée à la base de l'invention est de permettre à un système de stockage souterrain de fluide de suspendre un nombre plus important de colonnes de stockage. Plus particulièrement, une troisième idée à la base de l'invention est de réduire les coûts d'obtention d'un tel système de stockage souterrain de fluide. Enfin, une quatrième idée à la base l'invention est d'augmenter le niveau de sécurité d'un tel système.

Ainsi, l'invention fournit un système pour suspendre au moins une colonne tubulaire dans une installation de stockage souterrain de fluide, dans un puits de pétrole ou de gaz, ou dans un puits géothermique, ledit système comprenant :
- un évidement aménagé dans un terrain, ledit évidement étant apte à accueillir au moins une colonne tubulaire,
- une structure de support disposée de manière traversante par rapport à l'évidement,
- au moins un élément de suspension assemblé à la structure de support,
- au moins une colonne tubulaire, et
- au moins un élément d'assemblage,
ledit élément d'assemblage étant assemblé à la colonne tubulaire et à l'élément de suspension de sorte que la colonne tubulaire est suspendue à la structure de support à l'intérieur de l'évidement par l'intermédiaire de l'élément d'assemblage et de l'élément de suspension.

Dans le contexte de la présente invention, on entend par l'expression « disposée de manière traversante », le fait que la structure de support est disposée en travers de l'évident, c'est-à-dire que quelle que soit la forme de l'évidement, la structure de support est positionnée de manière à traverser complètement l'évidement sur au moins l'une des dimensions dudit évidement, par exemple sur toute la largueur de l'évidement. En particulier, dans le cas d'un évidement de forme sensiblement cylindrique, on entend par « disposée de manière traversante » que la structure de support est apte à traverser ledit évidement sur son diamètre le plus grand. En d'autres termes, la structure de support est disposée de manière à s'étendre d'un bord à l'autre de l'évidement, garantissant ainsi un support complet pour les colonnes tubulaires suspendues à l'intérieur de l'évidement.

Dans un système selon l'invention, la combinaison de l'élément d'assemblage avec un élément de suspension permet de se passer d'un élément d'assemblage comprenant une collerette, tel que l'élément d'assemblage décrit dans la demande de brevet WO2023209079. Cela permet l'emploi d'un élément d'assemblage simple et peu coûteux, obtenu par une chaine de fabrication déjà existante et bien maitrisée. Par exemple, un élément d'assemblage utilisé dans l'invention peut suivre le procédé de fabrication d'un manchon fileté. Un tel manchon est obtenu par découpe d'une longue pièce tubulaire. La section de tube ainsi découpée est ensuite filetée et usinée selon des procédés bien connus. Un tel élément d'assemblage est moins encombrant, plus léger et moins coûteux à fabriquer qu'un élément d'assemblage comprenant une collerette tel que celui décrit dans la demande de brevet WO2023209079. Ainsi, un système qui utilise un tel élément d'assemblage est moins coûteux et plus simple à assembler et à désassembler. Enfin, l'utilisation d'un élément d'assemblage moins encombrant permet également d'améliorer la compacité du système.

Selon un mode de réalisation, l'au moins un élément de suspension est métallique.

Selon un mode de réalisation, l'au moins un élément de suspension est en forme de U sensiblement carré ou rectangulaire. On entend par « forme de U sensiblement carré ou rectangulaire » le fait qu'une surface interne de l'élément de suspension présente une section sensiblement carrée ou rectangulaire. Un tel élément de suspension peut être obtenu par découpe d'une pièce longitudinale carrée ou rectangulaire ouverte en U, par exemple par découpe au laser ou par toute autre méthode adaptée. Un élément de suspension en forme de U sensiblement carré ou rectangulaire permet d'empêcher le déplacement en rotation de l'élément d'assemblage et donc de la colonne tubulaire, ce qui améliore l'intégrité et la sécurité du système. Par exemple, dans le cas d'une application dans le stockage de fluides, une colonne tubulaire est reliée à des lignes d'alimentation et de prélèvement en fluides. Dans un tel système, des vibrations peuvent provoquer une rotation de la colonne, par exemple lors d'un séisme. Une telle rotation aura pour conséquence d'appliquer des tensions mécaniques sur ces lignes d'alimentations et de prélèvement, ainsi que sur leurs fixations à la colonne tubulaire. De tels mouvements en rotation risquent donc de nuire à l'intégrité du système et d'entrainer des fuites, pouvant elles-mêmes mener à une explosion.

Selon un mode de réalisation, l'au moins un élément de suspension est configuré pour s'emboiter avec au moins un autre élément de suspension. Par exemple, l'au moins un élément de suspension peut être configuré pour s'emboiter avec deux autres éléments de suspension.

Selon un mode de réalisation, les éléments de suspension sont de forme similaire ou identique.

Grâce à ces caractéristiques, deux éléments de suspension successifs disposés sur un même guide de la structure de support peuvent donc s'emboiter, ce qui réduit la distance entre deux colonnes tubulaires en comparaison des systèmes de l'art antérieur. Un tel élément de suspension permet donc à la fois d'améliorer la compacité du système et de suspendre d'avantage de colonnes tubulaires, offrant ainsi un système plus efficace et plus flexible. Un système selon l'invention combine donc des éléments de suspension moins encombrants avec des éléments de suspension qui s'emboitent. La combinaison de ces deux éléments dans un même système contribue d'avantage à améliorer la compacité du système. Par ailleurs, l'élément d'assemblage et l'élément de suspension étant des pièces simples et peu coûteuses à produire, leur combinaison dans un système selon l'invention contribue d'avantage à la réduction des coûts d'obtention d'un tel système.

Selon un mode de réalisation, l'au moins une colonne tubulaire est suspendue de façon sensiblement verticale.

Selon un mode de réalisation, la structure de support comprend au moins deux poutres métalliques disposées de façon sensiblement parallèle l'une par rapport à l'autre, lesdites poutres métalliques étant assemblées par des moyens de fixations. Les moyens de fixations peuvent comprendre des tiges métalliques filetées et des boulons. Ces moyens de fixation assurent la cohésion mécanique de la structure de support en cas de fortes vibrations, par exemple lors d'un séisme.

Un premier avantage des poutres métalliques est qu'elles peuvent être facilement intégrées avec d'autres équipements, ce qui permet à un système selon l'invention d'être facilement utilisé pour d'autres applications, notamment pour suspendre une colonne tubulaire dans un puits de pétrole ou de gaz, ou dans un puits géothermique. Un deuxième avantage des poutres métalliques est qu'elles sont peu coûteuses et faciles à fabriquer.

Selon un mode de réalisation, chaque poutre métallique comprend une partie inférieure, une partie supérieure, et une barre métallique fixée à ladite partie supérieure, ladite barre métallique s'étendant selon un axe longitudinal de la poutre à laquelle elle est fixée de sorte à former entre deux poutres successives de la structure de support un guide pour l'élément de suspension. Des poutres présentant ces caractéristiques sont parfois désignées par le terme de « poutres en I » dans le langage courant. Ainsi, l'élément de suspension peut glisser en translation sur le guide comme sur un rail, ce qui facilite l'emboitement de deux éléments de suspensions lors du montage d'un système selon l'invention. Le déplacement d'une colonne en suspension dans un système selon l'invention est ainsi facilité de façon significative, ce qui est avantageux pour un opérateur lors d'une opération de maintenance, de montage ou de démontage du système.

Selon un mode de réalisation, la barre métallique est fixée par soudage à la partie supérieure de la poutre métallique.

Une structure de support présentant ces caractéristique est donc constituée d'éléments mécaniques simples et peu coûteux. Elle est donc peu coûteuse et facile à assembler.

Selon un mode de réalisation, au moins un élément de sécurité est fixé à la structure de support, ledit élément de sécurité recouvrant au moins partiellement l'élément de suspension de sorte que l'élément de suspension est maintenu entre le guide et l'élément de sécurité.

La présence de l'élément de sécurité permet de prévenir le soulèvement d'une colonne. Un tel soulèvement peut notamment se produire en cas de fortes vibrations, comme lors d'un séisme. En l'absence d'un tel élément de sécurité, ces vibrations pourraient provoquer le désassemblage du système, notamment le désassemblage de la colonne et de la structure de support, et ainsi endommager la colonne, rendant le système inopérant, voire dangereux pour le personnel à proximité et pour l'environnement.

Selon un mode de réalisation, l'élément de sécurité est fixé à la barre métallique de tout ou partie des poutres métalliques. De façon préférée, l'élément de sécurité est fixé à la barre métallique de chaque poutre métallique.

Selon un mode de réalisation, l'élément de sécurité est fixé de manière réversible. Grâce à cette caractéristique, il est possible et simple de retirer l'élément de sécurité, notamment pour réaliser des opérations de maintenance. Cela est particulièrement avantageux lorsqu'une section de colonne doit être changée. La maintenance et l'entretien sont donc facilités et la sécurité du système est augmentée.

Selon un mode de réalisation, la fixation réversible de l'élément de sécurité peut être n'importe laquelle des fixations réversibles adaptées et connues de l'Homme du métier. De façon préférée, la fixation réversible est un boulonnage.

Selon un mode de réalisation, l'élément de sécurité comprend au moins une plaque métallique. Avantageusement, une plaque métallique est fixée à chaque barre métallique de chaque poutre.

Selon un mode de réalisation, l'élément d'assemblage comprend au moins deux logements radialement équidistants, lesdits logements étant configurés pour être assemblés à l'élément de suspension.

Selon un mode de réalisation, l'élément d'assemblage comprend entre deux et six logements radialement équidistants, lesdits logements étant configurés pour être assemblés à l'élément de suspension. Préférentiellement, l'élément d'assemblage comprend au moins quatre logements radialement équidistants, lesdits logements étant configurés pour être assemblés à l'élément de suspension.

Les logements peuvent être réalisés par n'importe quelle technique adaptée et connue de l'Homme du métier, par exemple par fraisage.

De tels logements permettent d'assembler un élément d'assemblage avec au moins un élément de suspension pour transférer le poids de la colonne tubulaire à la structure de support. On entend par « radialement équidistants » le fait que les logements sont symétriquement disposés de part et d'autre d'un axe longitudinal X de l'élément d'assemblage. Une telle répartition des logements permet une répartition uniforme de la charge supportée.

Selon un mode de réalisation, chaque logement est de section sensiblement carrée ou rectangulaire. L'emboitement de l'élément de suspension dans des logements de section sensiblement carrée ou rectangulaire permet d'empêcher le déplacement en rotation de l'élément d'assemblage et donc de la colonne tubulaire. Lorsque l'élément de suspension est en forme de U sensiblement carré ou rectangulaire, cet empêchement de déplacement en rotation est encore amélioré. Ces caractéristiques contribuent donc à améliorer la sécurité du système.

Selon un mode de réalisation, les logements s'étendent selon un axe sensiblement perpendiculaire à l'axe longitudinal X de l'élément d'assemblage.

Selon un mode de réalisation :
- la colonne tubulaire présente une première extrémité inférieure filetée et une première extrémité supérieure filetée,
- l'élément d'assemblage présente une deuxième extrémité inférieure filetée et une deuxième extrémité supérieure filetée, ladite deuxième extrémité inférieure filetée étant complémentaire de la première extrémité supérieure filetée de la colonne tubulaire,
   la colonne tubulaire et l'élément d'assemblage étant assemblés par vissage de la première extrémité supérieure filetée avec la deuxième extrémité inférieure filetée.

Selon un mode de réalisation, la première extrémité supérieure filetée de la colonne tubulaire comprend un filetage mâle et la deuxième extrémité inférieure filetée de l'élément d'assemblage comprend un filetage femelle.

Selon un mode de réalisation, la deuxième extrémité inférieure filetée et la deuxième extrémité supérieure filetée de l'élément d'assemblage comprennent chacune un filetage femelle.

Selon un mode de réalisation, la première extrémité supérieure filetée de la colonne tubulaire comprend un filetage femelle et la deuxième extrémité inférieure filetée de l'élément d'assemblage comprend un filetage mâle.

Selon un mode de réalisation, l'au moins une colonne tubulaire est composée d'au moins un tube métallique comprenant des extrémités filetées. Par exemple, il peut s'agir de tubes métalliques en titane, ou de tubes en acier du type de ceux utilisés dans l'industrie du gaz et du pétrole, notamment les tubes utilisés pour réaliser les puits de production de gaz et/ou de pétrole. L'assemblage entre deux tubes métalliques peut se faire soit par une connexion intégrale, c'est-à-dire par vissage d'un élément mâle d'un premier tube avec un élément femelle d'un deuxième tube, soit par l'intermédiaire d'une pièce de raccordement filetée, tel qu'un manchon.

Selon un mode de réalisation, l'élément d'assemblage présente au moins une portion non filetée, les logements étant aménagés dans ladite au moins une portion non filetée.

Selon un mode de réalisation, l'au moins une portion non filetée s'étend entre la deuxième extrémité inférieure filetée et une première surface distale de l'élément d'assemblage, et/ou entre la deuxième extrémité supérieure filetée et une deuxième surface distale de l'élément d'assemblage.

Avec un tel emplacement des logements, les parties filetées de l'élément d'assemblage, qui sont déjà en tension du fait d'être vissées à la colonne tubulaire et à tout élément de tête de colonne, ne subissent aucune tension additionnelle liée à l'emboitement de l'élément de suspension dans les logements. Ainsi, l'étanchéité et les propriétés mécaniques de l'élément d'assemblage ne sont pas altérées par la présence des logements, ce qui assure la sécurité du système.

Selon un mode de réalisation, la première extrémité inférieure filetée de la colonne tubulaire est fermée par un premier moyen de fermeture, et la première extrémité supérieure filetée de la colonne tubulaire est fermée par un deuxième moyen de fermeture, la colonne tubulaire ainsi fermée étant un réservoir apte à stocker un fluide.

Dans un tel système, le réservoir est suspendu à l'intérieur de l'évidement et un jeu axial apte à absorber une dilatation thermique axiale dudit réservoir subsiste entre le premier moyen de fermeture du réservoir et le fond de l'évidement. L'intégrité du réservoir n'est pas compromise par des contraintes mécaniques liées à la dilatation thermique axiale du réservoir lors des opérations d'injection et de prélèvement de fluides. En effet, le jeu axial permet d'éviter que, lors de telles opérations, la dilatation thermique axiale entraîne la compression du réservoir contre le fond de l'évidement. De telles contraintes appliquées de façon répétées affaiblissent l'étanchéité du réservoir, notamment au niveau du moyen de fermeture.

Un autre avantage d'un tel système est qu'il peut comprendre une pluralité de réservoirs et que ces réservoirs peuvent être de longueurs différentes. Cela est particulièrement avantageux car la longueur d'un réservoir peut être adaptée afin de faciliter la montée ou la baisse de pression nécessaire selon les conditions de stockage du fluide. Ainsi, différents fluides peuvent être stockés dans le même système.

Selon un mode de réalisation, au moins l'un parmi le premier moyen de fermeture et le deuxième moyen de fermeture est configuré pour fermer la colonne tubulaire par vissage.

Selon un mode de réalisation, au moins l'un parmi le premier moyen de fermeture et le deuxième moyen de fermeture est une soudure.

Selon un mode de réalisation, la structure de support sépare une cavité supérieure de l'évidement d'une cavité inférieure de l'évidement, ladite cavité supérieure étant ouverte et comprenant une première largeur L1 supérieure à une deuxième largeur L2 de la cavité inférieure. Ici, on entend par « ouverte » le fait que la cavité supérieure est en contact direct avec la surface, c'est-à-dire qu'il n'existe aucune cavité la séparant de la surface. Ainsi, un réservoir est entièrement enterré sous le niveau du sol, y compris le deuxième moyen de fermeture qui ferme l'extrémité supérieure du réservoir. Une telle configuration permet de guider une déflagration se produisant dans l'évidement et ainsi de réduire l'angle de déflagration en cas d'explosion.

Un autre objet de l'invention concerne un procédé d'assemblage d'un système pour suspendre au moins une colonne tubulaire dans une installation de stockage souterrain de fluide, dans un puits de pétrole ou de gaz, ou dans un puits géothermique, ledit procédé comprenant les étapes suivantes :
- (i) aménager un évidement dans un terrain, ledit évidemment étant apte à accueillir au moins une colonne tubulaire,
- (ii) disposer une structure de support de manière traversante par rapport à l'évidement,
- (iii) assembler au moins un élément de suspension avec la structure de support,
- (v) assembler un élément d'assemblage avec au moins une colonne tubulaire,
- (vii) assembler l'élément d'assemblage avec l'élément de suspension de sorte que la colonne tubulaire qui est assemblée avec ledit élément d'assemblage soit suspendue à la structure de support à l'intérieur de l'évidement par l'intermédiaire de l'élément d'assemblage et de l'élément de suspension.

Selon un mode de réalisation, le procédé comprend en outre les étapes suivantes :
- préalablement à l'étape (v), une étape (iv) au cours de laquelle :
   ∘ l'au moins une colonne tubulaire est assemblée avec un dispositif d'arrêt destiné à faire butée avec l'élément de suspension,
   ∘ l'au moins une colonne tubulaire qui est assemblée au dispositif d'arrêt est suspendue à la structure de support par l'intermédiaire du dispositif d'arrêt qui fait butée avec l'élément de suspension de sorte que la colonne tubulaire repose sur la structure de support par l'intermédiaire du dispositif d'arrêt lors d'uneétape (v) suivante,
- après l'étape (v) et avant l'étape (vii), une étape (vi) au cours de laquelle le dispositif d'arrêt et l'au moins une colonne tubulaire sont désassemblés.

Grâce à ces étapes, l'élément tubulaire est maintenu et suspendu directement à la structure de support lors de son assemblage avec un autre élément tubulaire ou avec l'élément d'assemblage. Ainsi, il n'est pas nécessaire d'utiliser un plancher de forage pour assembler une colonne tubulaire ou le système dans son ensemble, tel que c'est le cas dans les procédés conventionnels d'assemblage et de suspension de colonne tubulaire. La location d'un plancher de forage ayant un coût élevé, un tel procédé permet de réduire significativement le coût d'assemblage et de désassemblage du système.

Selon un mode de réalisation, le procédé comprend en outre une étape (vi) de fixation d'un élément de sécurité à la structure de support.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
[fig. 1]La figure 1 est une vue schématique de la structure générale d'un système pour suspendre au moins une colonne tubulaire dans une installation de stockage souterrain de fluide, selon un mode de réalisation de l'invention.
[fig. 2]La figure 2 est une vue schématique de la structure générale d'un système pour suspendre au moins une colonne tubulaire dans une installation de stockage souterrain de fluide, selon un mode de réalisation de l'invention.
[fig. 3]La figure 3 est un schéma d'un élément de suspension et d'un élément d'assemblage tels qu'assemblés dans les systèmes illustrés aux figures 1 et 2.
[fig. 4]La figure 4 est un schéma de l'élément de suspension illustré à la figure 3.
[fig. 5] La figure 5 est un schéma d'une vue en coupe d'une partie des systèmes illustrés aux figures 1 et 2.
[fig. 6]La figure 6 est un schéma d'une vue de dessus des systèmes illustrés aux figures 1 et 2, qui comprend un élément de sécurité.
[fig. 7] La figure 7 est un schéma d'une vue en coupe d'une partie du système illustré à la figure 6.

### Description des modes de réalisation

Dans les figures et dans la description de la présente demande de brevet, le signe « " » utilisé dans les références 14" et 16" fait partie intégrante desdites références 14" et 16" et ne doit pas être confondu avec l'une unité de mesure « pouce », ou « inche » en anglais. Par conséquent, 14" et 16" sont de simples références et non des mesures de 14 pouces et 16 pouces.

Dans les modes de réalisation illustrés ci-après, les colonnes tubulaires 12 sont des réservoirs d'une installation de stockage souterrain de fluide.

La figure 1 est un schéma tridimensionnel d'un système 1 pour suspendre au moins une colonne tubulaire 12 selon un mode de réalisation de l'invention. Tel qu'illustré, le système 1 est placé dans un repère (x ; y) dans lequel l'axe x du repère (x ; y) est un axe horizontal, et l'axe y du repère (x ; y) est un axe vertical.

Le système 1 comprend un évidement 2 réalisé dans un terrain 4, une structure de support 6 posée sur une première surface d'un premier sol S1 du terrain 4, et vingt et une colonnes tubulaires 12 suspendues à la structure de support 6 dans l'évidement 2. Chacune des vingt et une colonnes tubulaires 12 est assemblée à un élément d'assemblage 18. Chaque élément d'assemblage 18 de chaque colonne tubulaire 12 est assemblé à un élément de suspension 8. Chaque élément de suspension 8 est assemblé à la structure de support 6.

L'évidement 2 présente un fond 3 (non représenté sur la figure 1). L'évidement 2 peut être obtenu par forage ou par excavation. L'évidement 2 est de forme sensiblement cylindrique circulaire et présente un diamètre moyen de 4 mètres. Avantageusement, l'évidement comprend un cuvelage (non représenté) qui s'étend verticalement depuis la première surface du premier sol S1 jusqu'au fond 3 de l'évidement 2. Le cuvelage peut être en béton, en ciment, ou en acier.

La structure de support 6 comprend six poutres métalliques 20 (seulement cinq poutres métalliques sont visibles sur les figures 1 et 2) disposées en travers de l'évidemment 2. Les poutres 20 sont disposées de façon sensiblement parallèle et équidistante les unes par rapport aux autres. Tel qu'illustré aux figures 5 et 7, les poutres métalliques 20 utilisées dans les systèmes illustrés aux figures 1 et 2 sont des poutres dites « en I ». Ainsi, chaque poutre métallique 20 s'étend selon un axe longitudinal et comprend une partie inférieure 21 et une partie supérieure 23. Une barre métallique 26 est soudée à la partie supérieure 23 de chaque poutre métallique 20, cependant d'autres types de fixations peuvent être utilisés pour fixer les barres métalliques 26 aux poutres métalliques 20. Chaque barre métallique 26 s'étend selon l'axe longitudinal de la poutre 20 à laquelle elle est fixée de sorte à former entre deux poutres 20 successives de la structure de support 6 un guide 28 pour l'élément de suspension 8. Dans le mode de réalisation illustré à la figure 1, les barres métalliques 26 et les poutres métalliques 20 sont de même longueur. Les barres métalliques 26 sont de section carrée. Une largeur de la section carrée des barres métalliques 26 est inférieure à une largeur de la partie supérieure 23 des poutres métalliques 20, de sorte qu'une portion de la partie supérieure 23 des poutres 20 reste disponible pour former le guide 28 et accueillir l'élément de suspension 8. Le guide 28 est donc délimité par les parties supérieures 23 et les barres métalliques 26 de deux poutres métalliques 20 successives de la structure de support 6. Ainsi, les éléments de suspension 8 peuvent glisser en translation sur les parties supérieures 23 des poutres métalliques 20 selon un axe longitudinal du guide 28, ledit axe longitudinal du guide 28 étant parallèle à l'axe longitudinale des poutres métalliques 20 et des barres métalliques 26 qui le délimitent. Un tel agencement de la structure de support 6 et des éléments de suspension 8 facilite le déplacement par un opérateur des colonnes tubulaires 12, notamment pour des opération de maintenance, de montage et de démontage du système 1 ou des colonnes tubulaires 12. Les poutres métalliques 20 sont assemblées par des moyens de fixation 22, 24 tels qu'illustrés de façon plus détaillée à la figure 7. Chaque poutre métallique 20 présente une première extrémité 20a et une deuxième extrémité 20b. Une tige métallique filetée 24 de section circulaire assemble les six poutres métalliques 20 par les premières extrémités 20a et une autre tige métallique filetée 24 de section circulaire assemble les six poutres métalliques 20 par les deuxièmes extrémités 20b. Les tiges métalliques filetées 24 sont fixées aux poutres par des boulons 22. La structure de support 6 ainsi assemblée présente une stabilité améliorée. De tels moyens de fixation 22, 24 assurent la cohésion mécanique de la structure de support 6, notamment en cas de fortes vibrations, par exemple lors d'un séisme. Bien que non représenté sur les figures, il est également possible de fixer plusieurs tiges métalliques filetées 24, par exemple deux, à chaque extrémité 20a, 20b des poutres métalliques 20 afin de renforcer encore d'avantage la structure de support 6.

Les colonnes tubulaires 12 sont suspendues de façon sensiblement verticale, selon l'axe y. Chaque colonne tubulaire 12 est composée d'au moins un tube métallique comprenant des extrémités filetées dont le filetage peut être mâle ou femelle. Par exemple, il peut s'agir de tubes métalliques en titane, ou de tubes en acier du type de ceux utilisés dans l'industrie du gaz et du pétrole, notamment les tubes utilisés pour réaliser les puits de production de gaz et/ou de pétrole. Ces tubes peuvent aussi être utilisés pour former des réservoir dans des installations de stockage souterrain de fluide. L'assemblage entre deux tubes métalliques peut se faire soit par une connexion intégrale, c'est-à-dire par vissage d'un élément mâle d'un premier tube avec un élément femelle d'un deuxième tube, soit par l'intermédiaire d'une pièce de raccordement filetée, tel qu'un manchon. Tel qu'illustré aux figures 2 et 5, chaque colonne tubulaire 12 comprend une première extrémité inférieure filetée 14 et une première extrémité supérieure filetée 16. Chaque première extrémité inférieure filetée 14 est fermée par vissage d'un premier moyen de fermeture 34, et chaque première extrémité supérieure filetée 16 est fermée par vissage d'un deuxième moyen de fermeture 36. Les premiers moyens de fermeture 34 ont donc un filetage (non représenté) complémentaire du filetage des premières extrémités inférieures filetées 14, et les deuxièmes moyens de fermeture 36 ont un filetage complémentaire du filetage des premières extrémités supérieures filetées 16. Le filetage d'un premier moyen de fermeture 34 peut être mâle ou femelle. Le filetage d'un deuxième moyen de fermetures 36 peut être mâle ou femelle. Les colonnes tubulaires 12 ainsi fermées forment des réservoirs aptes à stocker un fluide.

Tel qu'illustré aux figures 3 et 5, l'élément d'assemblage 18 est une pièce métallique de forme cylindrique qui s'étend selon un axe longitudinal X entre une première surface distale 19a et un deuxième surface distale 19b. Tel qu'illustré de façon plus détaillée sur la vue en coupe de la figure 5, l'élément d'assemblage 18 présente une deuxième extrémité inférieure filetée 14" et une deuxième extrémité supérieure filetée 16". Le filetage de la deuxième extrémité inférieure filetée 14" est un filetage femelle, et le filetage de la deuxième extrémité supérieure filetée 16"est également un filetage femelle. Le deuxième moyen de fermeture 36 présente un filetage mâle complémentaire du filetage femelle de la deuxième extrémité supérieure filetée 16". Ainsi, le deuxième moyen de fermeture 36 ferme la deuxième extrémité supérieure filetée 16" par vissage. Le filetage femelle de la deuxième extrémité inférieure filetée 14" de l'élément d'assemblage 18 est complémentaire d'un filetage mâle de la première extrémité supérieure filetée 16 de la colonne tubulaire 12. Ainsi, chaque élément d'assemblage 18 est assemblé à une colonne tubulaire 12 par vissage de sa deuxième extrémité inférieure filetée 14" à la première extrémité supérieure filetée 16 de la colonne tubulaire 12. En outre, l'élément d'assemblage 18 présente une portion non filetée 17 qui est adjacente à la deuxième extrémité inférieure filetée 14". La portion non filetée 17 s'étend entre la deuxième extrémité inférieure filetée 14" et la première surface distale 19a. La portion non filetée 17 comprend quatre logements 30 radialement équidistants (seulement deux logements étant visibles sur les figures 3 et 5). Les quatre logements 30 sont aménagés dans une épaisseur de ladite portion non filetée 17. Les logements 30 peuvent traverser totalement l'épaisseur de la portion non filetée 17. Dans les illustrations des figures 1, 2, 3 et 5, les logements 30 ne sont pas traversants. Les logements 30 sont réalisés perpendiculairement à l'axe longitudinal X de l'élément d'assemblage 18. Les logements 30 peuvent être réalisés par fraisage. Un élément d'assemblage 18 présentant les caractéristiques décrites précédemment peut être obtenu facilement par n'importe quel procédé connu de fabrication des manchons métalliques qui sont habituellement utilisés pour assembler des tubes filetés, par exemple lors de l'assemblage des colonnes des puits de pétrole ou de gaz. Une différence est que la longueur d'un élément d'assemblage 18 selon l'invention intègre une section dédiée à une portion non filetée à au moins l'une de ses extrémités, telle que la portion non filetée 17 de la figure 5. Par conséquent, un tel élément d'assemblage 18 peut être obtenu par une chaine de fabrication déjà existante et bien maitrisée, avec très peu de modifications, ce qui rend sa production simple et peu coûteuse.

La figure 4 est un schéma d'une vue de dessus d'un élément de suspension 8 pouvant être utilisé dans les systèmes 1 représentés aux figures 1 et 2. L'élément de suspension 8 est une pièce métallique qui présente une forme générale en U et une épaisseur sensiblement uniforme. L'élément de suspension 8 comprend une première arête latérale 80, une deuxième arête latérale 82, et une arête centrale 81. La première arête latérale 80 présente une troisième largeur L3, et la deuxième arête latérale 82 présente une quatrième largeur L4. La troisième largeur L3 et la quatrième largeur L4 sont égales. La première arête latérale 80 comprend un première face interne 87a, la deuxième arête latérale 82 comprend une deuxième face interne 87b, et l'arête centrale 81 comprend une troisième face interne 87c. L'arête centrale 81 relie les deux arêtes latérales 80 et 82 de sorte à former une ouverture 86 délimitées par les première, deuxième et troisième faces internes 87a, 87b et 87c. L'ouverture 86 est configurée pour accueillir un élément d'assemblage 18 et une colonne tubulaire 12. L'arête centrale 81 comporte une protubérance 83 sur une face opposée à la face interne 87c de l'arête centrale 81. La protubérance 83 est de section rectangulaire. Selon les dimensions de l'élément de suspension 8, la protubérance 83 peut également être de section carré. La protubérance 83 forme un première épaulement 84 avec la première arête latérale 80, et un deuxième épaulement 85 avec la deuxième arête latérale 82. La protubérance 83 est dimensionnée de sorte qu'une protubérance 83 d'un premier élément de suspension 8 peut s'emboiter dans une ouverture 86 d'un deuxième élément de suspension 8. Ainsi, deux éléments de suspension 8 successifs disposés sur un même guide 28 de la structure de support 6 peuvent s'emboiter, ce qui permet d'améliorer la compacité du système 1 et de suspendre d'avantage de colonnes tubulaires 12.

Tel qu'illustré à la figure 3, les logements 30 sont configurés pour être assemblés à l'élément de suspension 8. Les logements 30 présentent donc une forme et des dimensions complémentaires à la forme et aux dimensions de l'élément de suspension 8, notamment complémentaires à l'épaisseur de l'élément de suspension 8. Ainsi, par l'intermédiaire des logements 30, les éléments d'assemblage 18 peuvent s'emboiter avec les arêtes latérales 80 et 82, l'arête centrale 81, et la protubérance 83 des éléments de suspension 8 de sorte à suspendre les colonnes tubulaires 12 dans l'évidement 2. Ainsi, au sein d'un système 1 comprenant plusieurs colonnes tubulaires 12 suspendues sur un même guide 28 de la structure de support 6, tel qu'illustré aux figures 1 et 2, l'assemblage d'un élément de suspension 8 se fait d'une part, par emboitement des arêtes latérales 80 et 82, et de l'arête centrale 81 dans trois logements 30 d'un premier élément d'assemblage 18, et d'autre part, par emboitement de la protubérance 83 dans un logement 30 d'un deuxième élément d'assemblage 18. La vue en coupe de la figure 5 permet d'observer que seulement une portion de la troisième largeur L3 de la première arête latérale 80, et seulement une portion de la quatrième largeur L4 de la deuxième arête latérale 82 est emboitée dans les logements 30 de l'élément d'assemblage 18, ce qui permet pour chaque arête latérale de conserver une partie de sa largeur disponible pour reposer sur les parties supérieures 23 des poutres métalliques 20, autrement dit sur le guide 28, afin d'assurer la suspension d'une colonne tubulaire 12 à la structure de support 6.

Grâce aux éléments décrit précédemment, dans un système 1 selon l'invention, les colonnes tubulaires 12 sont suspendues dans l'évidement 2. Ainsi, pour chaque réservoir de l'installation de stockage souterrain de fluide, un jeu axial G subsiste entre le premier moyen de fermeture 34 et le fond 3 de l'évidement 2. Ce jeu axial G a pour fonction d'absorber une dilatation thermique axiale du réservoir, qui se produit notamment lors des opérations de remplissage et de vidage.

Le système 1 peut également comprendre un élément de sécurité 40. Les figures 6 et 7 illustrent un système 1 selon l'invention, équipé d'un tel élément de sécurité 40. L'élément de sécurité 40 comprend un ensemble de plaques métalliques identiques. Les plaques métalliques sont fixées de manière réversible aux barres métalliques 26 des poutres métalliques 20 de l'élément de support 6. Par exemple, les plaques métalliques de l'élément de sécurité 40 peuvent être fixées aux barres métalliques 26 par boulonnage (non représenté). Il est donc possible et simple de retirer l'élément de sécurité 40, notamment pour réaliser des opérations de maintenance. Chaque plaque métallique de l'élément de sécurité 40 est rectangulaire et s'étend sur toute la longueur de la barre métallique 26 à laquelle elle est fixée. Chaque plaque métallique de l'élément de sécurité 40 présente une largeur telle qu'elle recouvre seulement une portion de la largeur des arêtes latérales 80 et 82 des éléments de suspension 8 placés de part et d'autre de la barre métallique 26 à laquelle ladite plaque métallique est fixée. Ainsi, les éléments de suspension 8 sont logés et maintenus entre les guides 28 et les plaques métalliques de l'élément de sécurité 40, ce qui empêche le soulèvement des colonnes tubulaires 12 en cas de fortes vibrations, par exemple lors d'un séisme.

Des planches 42 peuvent être ajoutées à un système 1 selon l'invention. Ces planches 42 sont de préférence métalliques. Les planches 42 ont une forme générale similaire à celle des éléments de suspension 8 de sorte à pouvoir s'emboiter entre elles et avec les éléments de suspension 8 de la même manière que les éléments de suspension 8 s'emboitent entre eux. Ainsi, les planches 42 ont la même protubérance que la protubérance 83 des éléments de suspension 8. Cependant, les arêtes latérales des planches 42 sont plus courtes que celles des éléments de suspension 8 de sorte qu'elles forment une ouverture plus petite que l'ouverture 26 des éléments de suspension 8. Cela est dû au fait que les planches 42 n'ont pas pour fonction de recevoir un élément d'assemblage 18 pour suspendre une colonne tubulaire 12. La fonction de ces planches 42 est de maintenir d'avantage l'ensemble de colonnes tubulaire 12 sur la structure de support 6 et de former un plancher sur lequel un opérateur puisse se déplacer, notamment pour accéder plus facilement aux colonnes tubulaires 12. Ainsi, l'ouverture des planches 42 est configurée pour être emboitée avec une protubérance 83 d'un élément de suspension 8 ou une protubérance d'une autre planche 42.

La figure 2 est un schéma tridimensionnel d'un système 1 pour suspendre au moins une colonne tubulaire 12 selon un mode de réalisation de l'invention. Comme dans la figure 1, dans la figure 2 le système 1 est placé dans un repère (x ; y) dans lequel l'axe x du repère (x ; y) est un axe horizontal, et l'axe y du repère (x ; y) est un axe vertical.

Tous les éléments du système 1 illustré à la figure 2 sont identiques aux éléments du système illustré à la figure 1, à l'exception de l'évidemment 2, dont la structure est différente dans le mode de réalisation illustré à la figure 2.

Dans le mode de réalisation illustré à la figure 2, l'évidement 2 comprend une cavité supérieure C1 et une cavité inférieure C2.

La cavité supérieure C1 est de section rectangulaire et présente une première largeur L1 de 10 mètres. La cavité supérieure C1 comprend en outre une deuxième surface d'un deuxième sol S2 du terrain 4, ladite deuxième surface du deuxième sol S2 s'étendant sur ladite première longueur L1 de 10 mètres.

La cavité inférieure C2 est identique à l'évidement 2 illustré à la figure 1. Ainsi, la cavité inférieure C2 est de forme sensiblement cylindrique circulaire et présente un diamètre moyen de 4 mètres ainsi qu'un fond 3.

La cavité supérieure C1 et la cavité inférieure C2 sont séparées l'une de l'autre par la structure de support 6 qui est posée sur la deuxième surface du deuxième sol S2 du terrain 4. Comme dans le mode de réalisation illustré à la figure 1, les poutres métalliques 20 sont disposées en travers de l'évidemment 2 et de façon sensiblement parallèle et équidistante les unes par rapport aux autres.

Les colonnes tubulaires 12 sont suspendues dans la cavité inférieure C2. Ainsi, pour chaque réservoir de l'installation de stockage souterrain de fluide, un jeu axial G subsiste entre le premier moyen de fermeture 34 et le fond 3 de l'évidement 2. Ce jeu axial G a pour fonction d'absorber une dilatation thermique axiale du réservoir, qui se produit notamment lors des opérations de remplissage et de vidage.

## Revendications

1. Système (1) pour suspendre au moins une colonne tubulaire (12) dans une installation de stockage souterrain de fluide, dans un puits de pétrole ou de gaz, ou dans un puits géothermique, ledit système (1) comprenant :
- un évidement (2) aménagé dans un terrain (4), ledit évidement (2) étant apte à accueillir au moins une colonne tubulaire (12),
- une structure de support (6) disposée de manière traversante par rapport à l'évidement (2),
- au moins un élément de suspension (8) assemblé à la structure de support (6),
- au moins une colonne tubulaire (12), et
- au moins un élément d'assemblage (18),
ledit élément d'assemblage (18) étant assemblé à la colonne tubulaire (12) et à l'élément de suspension (8) de sorte que la colonne tubulaire (12) est suspendue à la structure de support (6) à l'intérieur de l'évidement (2) par l'intermédiaire de l'élément d'assemblage (18) et de l'élément de suspension (8).

2. Système (1) selon la revendication 1, dans lequel la structure de support (6) comprend au moins deux poutres métalliques (20) disposées de façon sensiblement parallèle l'une par rapport à l'autre, lesdites poutres métalliques (20) étant assemblées par des moyens de fixation (22, 24).

3. Système (1) selon la revendication 2, dans lequel chaque poutre métallique (20) comprend une partie inférieure (21), une partie supérieure (23), et une barre métallique (26) fixée à ladite partie supérieure (23), ladite barre métallique (26) s'étendant selon un axe longitudinal de la poutre (20) à laquelle elle est fixée de sorte à former entre deux poutres (20) successives de la structure de support (6) un guide (28) pour l'élément de suspension (8).

4. Système (1) selon la revendication 3, dans lequel au moins un élément de sécurité (40) est fixé à la structure de support (6), ledit élément de sécurité (40) recouvrant au moins partiellement l'élément de suspension (8) de sorte que l'élément de suspension (8) est maintenu entre le guide (28) et l'élément de sécurité (40).

5. Système (1) selon la revendication 4, dans lequel l'élément de sécurité (40) est fixé à la barre métallique (26) de tout ou partie des poutres métalliques (20).

6. Système (1) selon l'une des revendications 4 ou 5, dans lequel l'élément de sécurité (40) est fixé de manière réversible.

7. Système (1) selon l'une quelconque des revendications précédentes, dans lequel l'au moins un élément de suspension (8) est en forme de U sensiblement carré ou rectangulaire.

8. Système (1) selon l'une quelconque des revendications précédentes, dans lequel l'élément d'assemblage (18) comprend au moins deux logements (30) radialement équidistants, lesdits logements étant configurés pour être assemblés à l'élément de suspension (8).

9. Système (1) selon l'une quelconque des revendications précédentes, dans lequel l'élément d'assemblage (18) comprend au moins quatre logements (30) radialement équidistants, lesdits logements étant configurés pour être assemblés à l'élément de suspension (8).

10. Système (1) selon l'une quelconque des revendications précédentes, dans lequel :
- la colonne tubulaire (12) présente une première extrémité inférieure filetée (14) et une première extrémité supérieure filetée (16),
- l'élément d'assemblage (18) présente une deuxième extrémité inférieure filetée (14") et une deuxième extrémité supérieure filetée (16"), ladite deuxième extrémité inférieure filetée (14") étant complémentaire de la première extrémité supérieure filetée (16) de la colonne tubulaire (12),
la colonne tubulaire (12) et l'élément d'assemblage (18) étant assemblés par vissage de la première extrémité supérieure filetée (16) avec la deuxième extrémité inférieure filetée (14").

11. Système (1) selon l'une quelconque des revendications 8 à 10, dans lequel l'élément d'assemblage (18) présente au moins une portion non filetée (17), les logements (30) étant aménagés dans ladite au moins une portion non filetée (17).

12. Système (1) selon la revendication 11, dans lequel l'au moins une portion non filetée (17) s'étend entre la deuxième extrémité inférieure filetée (14") et une première surface distale (19a) de l'élément d'assemblage (18), et/ou entre la deuxième extrémité supérieure filetée (16") et une deuxième surface distale (19b) de l'élément d'assemblage (18).

13. Système (1) selon l'une quelconque des revendications 10 à 12, dans lequel la première extrémité inférieure filetée (14) de la colonne tubulaire (12) est fermée par un premier moyen de fermeture (34), et la première extrémité supérieure filetée (16) de la colonne tubulaire (12) est fermée par un deuxième moyen de fermeture (36), la colonne tubulaire (12) ainsi fermée étant un réservoir apte à stocker un fluide.

14. Procédé d'assemblage d'un système (1) pour suspendre au moins une colonne tubulaire (12) dans une installation de stockage souterrain de fluide, dans un puits de pétrole ou de gaz, ou dans un puits géothermique, ledit procédé comprenant les étapes suivantes :
- (i) aménager un évidement (2) dans un terrain (4), ledit évidemment (2) étant apte à accueillir au moins une colonne tubulaire (12),
- (ii) disposer une structure de support (6) de manière traversante par rapport à l'évidement (2),
- (iii) assembler au moins un élément de suspension (8) avec la structure de support (6),
- (v) assembler un élément d'assemblage (18) avec au moins une colonne tubulaire (12),
- (vii) assembler l'élément d'assemblage (18) avec l'élément de suspension (8) de sorte que la colonne tubulaire (12) qui est assemblée avec ledit élément d'assemblage (18) soit suspendue à la structure de support (6) à l'intérieur de l'évidement (2) par l'intermédiaire de l'élément d'assemblage (18) et de l'élément de suspension (8).

15. Procédé selon la revendication 14, ledit procédé comprenant en outre les étapes suivantes :
- préalablement à l'étape (v), une étape (iv) au cours de laquelle :
∘ l'au moins une colonne tubulaire (12) est assemblée avec un dispositif d'arrêt destiné à faire butée avec l'élément de suspension (8),
∘ l'au moins une colonne tubulaire (12) qui est assemblée au dispositif d'arrêt est suspendue à la structure de support (6) par l'intermédiaire du dispositif d'arrêt qui fait butée avec l'élément de suspension (8) de sorte que la colonne tubulaire (12) repose sur la structure de support (6) par l'intermédiaire du dispositif d'arrêt lors d'une étape (v) suivante,
- après l'étape (v) et avant l'étape (vii), une étape (vi) au cours de laquelle le dispositif d'arrêt et l'au moins une colonne tubulaire (12) sont désassemblés.

## Patentansprüche

1. System (1) zum Aufhängen mindestens einer Rohrsäule (12) in einer unterirdischen Fluidlageranlage, in einem Öl- oder Gasbohrloch oder in einem geothermischen Bohrloch, wobei das System (1) Folgendes beinhaltet:
- einen Hohlraum (2), der in ein Gelände (4) eingebracht ist, wobei der Hohlraum (2) dazu fähig ist, mindestens eine Rohrsäule (12) aufzunehmen,
- eine Stützstruktur (6), die den Hohlraum (2) querend angeordnet ist,
- mindestens ein Aufhängungselement (8), das mit der Stützstruktur (6) verbunden ist,
- mindestens eine Rohrsäule (12) und
- mindestens ein Verbindungselement (18),
wobei das Verbindungselement (18) mit der Rohrsäule (12) und dem Aufhängungselement (8) verbunden ist, sodass die Rohrsäule (12) mit Hilfe des Verbindungselements (18) und des Aufhängungselements (8) an der Stützstruktur (6) im Inneren des Hohlraums (2) aufgehängt ist.

2. System (1) nach Anspruch 1, wobei die Stützstruktur (6) mindestens zwei Metallträger (20) beinhaltet, die im Wesentlichen parallel zueinander angeordnet sind, wobei die Metallträger (20) durch Befestigungsmittel (22, 24) verbunden sind.

3. System (1) nach Anspruch 2, wobei jeder Metallträger (20) einen unteren Teil (21), einen oberen Teil (23) und eine Metallstange (26), die an dem oberen Teil (23) befestigt ist, beinhaltet, wobei sich die Metallstange (26) entlang einer Längsachse des Trägers (20), an dem sie befestigt ist, erstreckt, sodass zwischen zwei aufeinanderfolgenden Trägern (20) der Stützstruktur (6) eine Führung (28) für das Aufhängungselement (8) gebildet wird.

4. System (1) nach Anspruch 3, wobei mindestens ein Sicherheitselement (40) an der Stützstruktur (6) befestigt ist, wobei das Sicherheitselement (40) das Aufhängungselement (8) mindestens teilweise überdeckt, sodass das Aufhängungselement (8) zwischen der Führung (28) und dem Sicherheitselement (40) gehalten wird.

5. System (1) nach Anspruch 4, wobei das Sicherheitselement (40) an der Metallstange (26) aller oder eines Teils der Metallträger (20) befestigt ist.

6. System (1) nach einem der Ansprüche 4 oder 5, wobei das Sicherheitselement (40) reversibel befestigt ist.

7. System (1) nach einem der vorhergehenden Ansprüche, wobei das mindestens eine Aufhängungselement (8) eine im Wesentlichen quadratische oder rechteckige U-Form aufweist.

8. System (1) nach einem der vorhergehenden Ansprüche, wobei das Verbindungselement (18) mindestens zwei radial äquidistante Aufnahmen (30) beinhaltet, wobei die Aufnahmen dazu konfiguriert sind, mit dem Aufhängungselement (8) verbunden zu werden.

9. System (1) nach einem der vorhergehenden Ansprüche, wobei das Verbindungselement (18) mindestens vier radial äquidistante Aufnahmen (30) beinhaltet, wobei die Aufnahmen dazu konfiguriert sind, mit dem Aufhängungselement (8) verbunden zu werden.

10. System (1) nach einem der vorhergehenden Ansprüche, wobei:
- die Rohrsäule (12) ein erstes mit einem Gewinde versehenes unteres Ende (14) und ein erstes mit einem Gewinde versehenes oberes Ende (16) aufweist,
- das Verbindungselement (18) ein zweites mit einem Gewinde versehenes unteres Ende (14") und ein zweites mit einem Gewinde versehenes oberes Ende (16") aufweist, wobei das zweite mit einem Gewinde versehene untere Ende (14") zu dem ersten mit einem Gewinde versehenen oberen Ende (16) der Rohrsäule (12) komplementär ist,
wobei die Rohrsäule (12) und das Verbindungselement (18) durch Verschrauben des ersten mit einem Gewinde versehenen oberen Endes (16) mit dem zweiten mit einem Gewinde versehenen unteren Ende (14") verbunden sind.

11. System (1) nach einem der Ansprüche 8 bis 10, wobei das Verbindungselement (18) mindestens einen nicht mit einem Gewinde versehenen Abschnitt (17) aufweist, wobei die Aufnahmen (30) in den mindestens einen nicht mit einem Gewinde versehenen Abschnitt (17) eingebracht sind.

12. System (1) nach Anspruch 11, wobei sich der mindestens eine nicht mit einem Gewinde versehene Abschnitt (17) zwischen dem zweiten mit einem Gewinde versehenen unteren Ende (14") und einer ersten distalen Oberfläche (19a) des Verbindungselements (18) und/oder zwischen dem zweiten mit einem Gewinde versehenen oberen Ende (16") und einer zweiten distalen Oberfläche (19b) des Verbindungselements (18) erstreckt.

13. System (1) nach einem der Ansprüche 10 bis 12, wobei das erste mit einem Gewinde versehene untere Ende (14) der Rohrsäule (12) durch ein erstes Verschlussmittel (34) verschlossen ist und das erste mit einem Gewinde versehene obere Ende (16) der Rohrsäule (12) durch ein zweites Verschlussmittel (36) verschlossen ist, wobei die so verschlossene Rohrsäule (12) ein Speicher ist, der dazu fähig ist, ein Fluid zu lagern.

14. Verbindungsverfahren für ein System (1) zum Aufhängen mindestens einer Rohrsäule (12) in einer unterirdischen Fluidlageranlage, in einem Öl- oder Gasbohrloch oder in einem geothermischen Bohrloch, wobei das Verfahren die folgenden Schritte beinhaltet:
- (i) Einbringen eines Hohlraums (2) in ein Gelände (4), wobei der Hohlraum (2) dazu fähig ist, mindestens eine Rohrsäule (12) aufzunehmen,
- (ii) Anordnen einer den Hohlraum (2) querenden Stützstruktur (6),
- (iii) Verbinden mindestens eines Aufhängungselements (8) mit der Stützstruktur (6),
- (v) Verbinden eines Verbindungselements (18) mit mindestens einer Rohrsäule (12),
- (vii) Verbinden des Verbindungselements (18) mit dem Aufhängungselement (8), sodass die Rohrsäule (12), die mit dem Verbindungselement (18) verbunden ist, mit Hilfe des Verbindungselements (18) und des Aufhängungselements (8) an der Stützstruktur (6) im Inneren des Hohlraums (2) aufgehängt ist.

15. Verfahren nach Anspruch 14, wobei das Verfahren ferner die Folgenden Schritte beinhaltet:
- vor dem Schritt (v) einen Schritt (iv), während dessen:
∘ die mindestens eine Rohrsäule (12) mit einer Anschlagvorrichtung verbunden wird, die dazu bestimmt ist, an dem Aufhängungselement (8) zur Anlage zu kommen,
∘ die mindestens eine Rohrsäule (12), die mit der Anschlagvorrichtung verbunden ist, mit Hilfe der an dem Aufhängungselement (8) zur Anlage kommenden Anschlagvorrichtung an der Stützstruktur (6) aufgehängt wird, sodass die Rohrsäule (12) während eines nachfolgenden Schritts (v) mit Hilfe der Anschlagvorrichtung auf der Stützstruktur (6) aufliegt,
- nach dem Schritt (v) und vor dem Schritt (vii), einen Schritt (vi), während dessen die Anschlagvorrichtung und die mindestens eine Rohrsäule (12) getrennt werden.

## Claims

1. System (1) for hanging at least one tubular column (12) in an underground fluid storage installation, in a gas or oil well, or in a geothermal well, said system (1) comprising:
- a hole (2) made in the ground (4), said hole (2) being able to accommodate at least one tubular column (12),
- a support structure (6) positioned across the hole (2),
- at least one hanger (8) assembled to the support structure (6),
- at least one tubular column (12), and
- at least one assembly element (18),
said assembly element (18) being assembled to the tubular column (12) and to the hanger (8) so that the tubular column (12) is hung from the support structure (6) inside the hole (2) via the assembly element (18) and the hanger (8).

2. System (1) according to Claim 1, wherein the support structure (6) comprises at least two metal girders (20) laid substantially parallel to one another, said metal girders (20) being assembled by fixing means (22, 24).

3. System (1) according to Claim 2, wherein each metal girder (20) comprises a lower part (21), an upper part (23), and a metal bar (26) fixed to said upper part (23), said metal bar (26) extending along a longitudinal axis of the girder (20) to which it is fixed such that it forms, between two successive girders (20) of the support structure (6), a guide (28) for the hanger (8).

4. System (1) according to Claim 3, wherein at least one safety element (40) is fixed to the support structure (6), said safety element (40) at least partially covering the hanger (8) such that the hanger (8) is held between the guide (28) and the safety element (40).

5. System (1) according to Claim 4, wherein the safety element (40) is fixed to the metal bar (26) of all or some of the metal girders (20).

6. System (1) according to one of Claims 4 and 5, wherein the safety element (40) is fixed reversibly.

7. System (1) according to any one of the preceding claims, wherein the at least one hanger (8) is of substantially square or rectangular U-shape.

8. System (1) according to any one of the preceding claims, wherein the assembly element (18) comprises at least two radially equidistant housings (30), said housings being configured to be assembled to the hanger (8).

9. System (1) according to any one of the preceding claims, wherein the assembly element (18) comprises at least four radially equidistant housings (30), said housings being configured to be assembled to the hanger (8).

10. System (1) according to any one of the preceding claims, wherein:
- the tubular column (12) has a first threaded lower end (14) and a first threaded upper end (16),
- the assembly element (18) has a second threaded lower end (14") and a second threaded upper end (16"), said second threaded lower end (14") complementing the first threaded upper end (16) of the tubular column (12),
the tubular column (12) and the assembly element (18) being assembled by screwing together the first threaded upper end (16) and the second threaded lower end (14").

11. System (1) according to any one of Claims 8 to 10, wherein the assembly element (18) has at least one non-threaded portion (17), the housings (30) being formed in said at least one non-threaded portion (17).

12. System (1) according to Claim 11, wherein the at least one non-threaded portion (17) extends between the second threaded lower end (14") and a first distal surface (19a) of the assembly element (18) and/or between the second threaded upper end (16") and a second distal surface (19b) of the assembly element (18).

13. System (1) according to any one of Claims 10 to 12, wherein the first threaded lower end (14) of the tubular column (12) is closed by a first closure means (34), and the first threaded upper end (16) of the tubular column (12) is closed by a second closure means (36), the tubular column (12) thus closed being a reservoir able to store a fluid.

14. Method for assembling a system (1) for hanging at least one tubular column (12) in an underground fluid storage installation, in a gas or oil well, or in a geothermal well, said method comprising the following steps:
- (i) making a hole (2) in the ground (4), said hole (2) being able to accommodate at least one tubular column (12),
- (ii) placing a support structure (6) across the hole (2),
- (iii) assembling at least one hanger (8) to the support structure (6),
- (iv) assembling an assembly element (18) with at least one tubular column (12),
- (v) assembling the assembly element (18) with the hanger (8) so that the tubular column (12), which is assembled with said assembly element (18), is hung from the support structure (6) inside the hole (2) via the assembly element (18) and the hanger (8).

15. Method according to Claim 14, said method further comprising the following steps:
- prior to step (v), a step (iv) during which:
∘ the at least one tubular column (12) is assembled with a stopping device intended to act as an end stop with the hanger (8),
∘ the at least one tubular column (12), which is assembled to the stopping device, is hung from the support structure (6) via the stopping device which acts as an end stop with the hanger (8) such that the tubular column (12) rests on the support structure (6) via the stopping device during a subsequent step (v),
- after step (v) and before step (vii), a step (vi) during which the stopping device and the at least one tubular column (12) are disassembled.
